# EUROPÄISCHE PATENTSCHRIFT

(11) **EP 1 553 246 B1**
(45) Veröffentlichungstag und Bekanntmachung des Hinweises auf die Patenterteilung: **06.09.2006**
(21) Anmeldenummer: 04028783.1
(22) Anmeldetag: 04.12.2004
(51) Int. Cl.: E05B 3/02

(54) **Mitnehmerverbindung**
Driver connection
Connection d'un entraîneur

(30) Priorität: 23.12.2003 IT MI20030612 U
(43) Veröffentlichungstag der Anmeldung: 13.07.2005
(73) Patentinhaber: HOPPE AG, I-39010 St. Martin i.P. (IT)
(72) Erfinder: Engel, Heinz-Eckhard, 39020 Glurns (BZ) (IT); Stieger, Rudolf, 39023 Laas (BZ) (IT)
(74) Vertreter: Olbricht, Karl Heinrich

(56) Entgegenhaltungen:
- BE-A- 475 884
- DE-A1- 19 707 836
- US-A- 2 478 589

## Beschreibung

Die Erfindung bezieht sich auf eine Mitnehmerverbindung gemäß dem Oberbegriff von Anspruch 1.

Derartige Verbindungen werden vor allem für Fenster- und Türbeschläge gebraucht, wobei generell das Problem besteht, daß die Rahmen- bzw. Türstärke ganz unterschiedlich vorgegeben sein kann. Um dem zu begegnen, ist beispielsweise in DE-U1-1 705 743 ein Drückerstift oder Dorn beschrieben, der mit einem Drückergriff fest verbunden wird. Ein Ausgleich von Türstärken-Abweichungen soll mit einer längs in den Dorn/Drückerstift eingelassenen Schraubenfeder möglich sein, die durch seitliche Schlitze darin zugänglich ist. Zum Festlegen eines Gegengriffs wird ein Haltestift quer durch den Griffhals und durch die Feder hindurchgetrieben, deren Windungen so dicht beieinander liegen sollen, daß der Haltestift sich festkeilt. Weil dieser aber mit seinen Enden stets sichtbar ist und eventuell übersteht, ist das keine ästhetisch befriedigende Lösung; auch ist eine Verletzungsgefahr nicht auszuschließen. Außerdem erfordert die Montage größeren Aufwand, und es hängt von der Feder-Bemessung ab, ob der Haltestift überhaupt eintreibbar ist und dann auch seine Funktion entfaltet.

DE-C2-197 07 836 offenbart ebenfalls eine Drückerverbindung mit einem eine Schloßnuß durchgreifenden Dorn, der als Vierkantstift ausgebildet ist. Er ist fest mit dem Hals eines ersten Türgriffs verbunden und trägt an seinem anderen Ende, einem zweiten Türgriff zugewandt, eine mit dem Mitnehmerstift bzw. Dorn verstiftete Außenhülse. In dem mit einer Innenhülse versehenen Hals des zweiten Griffs befindet sich ein federbelasteter Bajonettverschluß, der jedoch keinen Dornlängen-Ausgleich ermöglicht.

Allgemein wird ein Beschlag mit einem Anschlagkörper, z.B. einer Rosette, auf der Außenseite bzw. Profiloberseite eines Fensters bzw. einer Tür in Höhe einer innenliegenden Getriebe- oder Schloßnuß montiert. Die Anordnung der dazu erforderlichen Befestigungslöcher ist in Bezug auf die Lage eines Vierkants genormt, der die Nuß als Mitnehmer durchsetzt. Unterschiedliche Fensterprofile bzw. Türstärken bedingen aber ungleiche Axialabstände der Nuß von der Anschlagfläche. Die herkömmlichen Vorrichtungen tragen nun nichts dazu bei, das sogenannte Vorstehmaß des Dorns oder Vierkantstifts bei verschiedenen Rahmen- oder Türstärken gleichgroß zu halten, um stets den Eingriff in eine Getriebe- oder Schloßnuß zu sichern. Infolgedessen ist man bislang gezwungen, eine Vielzahl unterschiedlicher Dorn- bzw. Stiftlängen zu fertigen und zu lagern, was erheblichen logistischen Aufwand bedeutet.

Daher besteht ein Bedürfnis, die erwähnten und weitere Nachteile des Standes der Technik zu überwinden. Die Erfindung strebt an, mit möglichst einfachen Mitteln eine Anpassung der wirksamen Dorn- oder Stiftlänge an die gegebenen Fenster bzw. Türen eines Objekts zu erreichen. Dabei soll die volle Funktionsfähigkeit des Beschlages dauerhaft gewährleistet sein.

Hauptmerkmale der Erfindung sind in Anspruch 1 angegeben. Ausgestaltungen sind Gegenstand der Ansprüche 2 bis 14.

Bei einer Mitnehmerverbindung für Fenster- und Türbeschläge mit einem Anschlagkörper, z.B. einer Rosette, der eine Lagerbuchse für den Hals eines Griffs aufweist und an einer Anschlagfläche eines Fensters bzw. einer Tür in Höhe einer innenliegenden Getriebe- oder Schloßnuß so montierbar ist, daß ein als Vierkant ausgebildeter, mit einem Ende in einem Vierkantloch des Griffhalses sitzender Mitnehmerstift beim Einstecken in die Lagerbuchse mit seinem anderen Ende formschlüssig in eine gegengleiche Aussparung der Nuß eingreift, sieht die Erfindung gemäß Anspruch 1 vor, daß in dem Griffhals-Vierkantloch das eine Ende des Mitnehmerstifts verschieblich eingesetzt ist, daß das andere Mitnehmerstift-Ende an einer Stelle, die der maximalen Tiefe bis zur Nuß entspricht, wenigstens eine Kerbe, Ausstanzung o.dgl. aufweist und daß letztere an der Nuß verrastbar ist. Unabhängig von unterschiedlichen Rahmen- bzw. Türdicken erfolgt die Axialfestlegung des Mitnehmerstifts daher durch die Kerbe, Ausstanzung o.dgl. stets im exakt richtigen Abstand an der Getriebe- bzw. Schloßnuß-Aussparung.

Ein wichtiges Merkmal besteht darin, daß der Mitnehmerstift unabhängig von der Dicke bzw. Stärke des jeweiligen Fensterrahmens bzw. der jeweiligen Tür eine unveränderliche Länge hat. Damit ist bezüglich Fertigung und Lagerhaltung ein entscheidender Fortschritt erzielt.

Die Kerbe, Ausstanzung o.dgl. ist vorteilhaft an einer Kante des Mitnehmerstifts angeordnet, so daß eine markante Rastung an der Nuß erfolgt. Noch besser ist es, wenn wenigstens zwei Kerben, Ausstanzungen o.dgl. an benachbarten Kanten des Mitnehmerstifts vorhanden sind, was das zuverlässige Verrasten erleichtert, vor allem wenn die bzw. jede Kerbe, Ausstanzung o.dgl. am Rand einer Nußbegrenzungswand verrastbar ist.

Eine bedeutsame Ausgestaltung der Erfindung besteht darin, daß der Mitnehmerstift unter Zwischenlage einer Feder im Vierkantloch sitzt. Die Feder kann eine Druckfeder sein, namentlich eine Schraubenfeder. Sie bewirkt, daß der Mitnehmerstift fortwährend unter axialer Federkraft zu der Getriebe- bzw. Schloßnuß hin gedrückt wird und in sie stets ausreichend hineinragt.

Zwar ist aus DE-U1-94 15 966 bei einem Verschlußgetriebe ein Betätigungshebel ersichtlich, in dessen Hals eine Druckfeder sitzt, die ein mit Kugel-Enden versehenes Kupplungsstück axial belastet, so daß bei der Montage ein seitlicher Achsversatz zu einer Schloßnuß hin ausgeglichen werden kann. Ein axialer Längenausgleich für unterschiedliche Rahmen- oder Türstärken ist aber nicht vorgesehen. Das gilt auch für die in DE-C-35 322 vorgeschlagene Konstruktion einer lösbaren Türschloß-Verbindung, die zwei Griffknöpfe hat. Eine Druckfeder verspannt hierbei einen abschnittsweise mit Vierkantprofil versehenen, sonst runden Stift in dem einen Griffknopf, aber ohne daß ein Vorstehmaß einzuhalten wäre. Und auch bei einem mehrkantigen Wechselschloßstift nach DE-C2-28 31 514, wobei eine Schloßnuß durch ein Anschlag-Endstück hintergriffen wird, ist zwar zwischen der Nuß und dem Griffhals-Ende eine Schraubenfeder angeordnet. Sie dient aber bloß zum Ausgleich von Toleranzen der Schloßnußdicke und nicht zur variablen Längenänderung des Vierkantstifts. Die Erfindung geht über den vorgenannten Stand der Technik deutlich hinaus.

Mit Vorteil weist die Feder ein weites Ende auf, das im Vierkantloch verklemmbar ist, so daß ihre Funktion auf einfache Weise gesichert wird. Das andere Ende kann so eng gestaltet sein, daß es auf einem Zapfen des Mitnehmerstifts klemmt und mithin stets zuverlässig gehalten ist, was positiv zur Funktionstüchtigkeit der Verbindung beiträgt.

Bei einer anderen Bauform ist vorgesehen, daß der Mitnehmerstift unter Zwischenlage einer Reduzierhülse reibschlüssig verschieblich im Vierkantloch sitzt. Die Hülse ist in den Griffhals satt eingepaßt und stützt sich an dessen stirnseitigem Bund mit einem Flansch axial ab. Die Innenkontur der Reduzierhülse ist auf den Querschnitt des Mitnehmerstifts so abgestimmt, daß dieser bei Krafteinwirkung verschiebbar ist. Elastische Vorsprünge, die ins Hülsen-Innere ragen, stellen eine gewisse Gleithemmung und auch genügende Leichtgängigkeit sicher. Vorteilhaft ist die Reduzierhülse ein präzise dimensioniertes Spritzgußteil, das sich leicht montieren läßt und die verlangte Verschieblichkeit des Mitnehmerstifts dauerhaft leistet.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Darin zeigen:
- Fig. 1: eine auseinandergezogene Ansicht der Bestandteile einer Griff-Mitnehmerstift-Anordnung,
- Fig. 2: eine Schnittansicht entsprechend der Linie II-II in Fig. 2a im vormontierten Zustand,
- Fig. 2a: eine Stirnansicht der Anordnung von Fig. 2 bzw. Fig. 2b,
- Fig. 2b: eine Schnittansicht entsprechend Fig. 2 im montierten Zustand,
- Fig. 3a: eine Schrägansicht eines Griffs mit vormontiertem Mitnehmerstift im Abstand zu einem Rahmenprofil,
- Fig. 3b: eine Seitenansicht, teilweise im Schnitt entsprechend der Linie III-III in Fig. 3,
- Fig. 4a: eine Schrägansicht ähnlich Fig. 3a, jedoch im teilmontierten Zustand,
- Fig. 4b: eine Schnittansicht ähnlich Fig. 3b, jedoch im teilmontierten Zustand,
- Fig. 5a: eine Schrägansicht ähnlich Fig. 3a bzw. 4a, jedoch im fertig montierten Zustand,
- Fig. 5b: eine Schnittansicht ähnlich Fig. 3b bzw. 4b, jedoch im fertig montierten Zustand,
- Fig. 6: eine auseinandergezogene Schrägansicht der Bestandteile einer abgewandelten Bauform einer Griff-Mitnehmerstift-Anordnung,
- Fig. 7: eine Seitenansicht, teilweise im Schnitt entsprechend der Linie VII-VII von Fig. 7a,
- Fig. 7a: eine Stirnansicht der Anordnung von Fig. 7 und
- Fig. 7b: eine Schnittansicht ähnlich Fig. 7, jedoch im eingeschobenen Zustand des Mitnehmerstifts.

Man erkennt in Fig. 1 bis Fig. 2b einen Griffhals 12 mit einem zentrisch angeordneten Vierkantloch 14 und einem stirnseitigen Bund 15. Ein Mitnehmerstift 18 ist als Vierkant ausgebildet und hat an seinem unteren Ende 48 einen Zapfen 19, auf dem ein enges Ende 56 einer Feder 52 klemmt. Deren entgegengesetztes Ende 54 ist aufgeweitet, so daß es im Vierkantloch 14 verklemmbar ist. Diese Federgestaltung wirkt zugleich als Herausfall- und Transportsicherung. Der Mitnehmerstift 18 hat in einem Abstand t von seinem (in Fig. 1 bis 2b) oberen Ende 58 eine Stelle 36, wo wenigstens eine Kerbe 50, Ausstanzung o.dgl. an einer Kante 38 bzw. 39 angeordnet ist.

Fig. 3a bis Fig. 5b zeigen, wie die Montage eines Griffes 10 der an einer Rosette 20 axialfest/drehbar angebracht ist, an einem Rahmenprofil 30 vor sich geht. Letzteres ist mit Bohrungen 32 in vorgegebenem Lochbild (Fig. 3a) versehen, das auf die Formgebung der Rosette 20 abgestimmt ist. Diese hat mittig eine Lagerbuchse 22 (Fig. 3b) und, gegenüber der Anschlagfläche 34 des Profils 30, mit Schraublöchern 26 versehene Nocken 24, die von einer schwenkbaren Abdeckplatte 28 verdeckbar sind.

Man sieht, daß das eine Ende 48 des Mitnehmerstifts 18 in die Mittelbohrung 32 des Rahmenprofils 30 einzusetzen ist, wobei die Nocken 24 in die Außenbohrungen 32 des Profils 30 eingreifen (Fig. 4b, 5b) und dann mit Schrauben 27 (Fig. 5b) festgelegt werden. Die Verankerung erfolgt in Gewindelöchern 43 eines Getriebe-Einsatzes 42, der eine Getriebenuß 40 haltert. Diese ist mit einer Aussparung 44 (Fig. 3b) versehen, die das eine Ende 48 des Mitnehmerstifts 18 formschlüssig aufnimmt.

Im vormontierten Zustand (Fig. 3b) ist die Feder 52 entspannt. Wird nun das ihr gegenüberliegende Ende 48 des Vierkantstifts 18 in die Aussparung 44 der Nuß 40 eingeführt (Fig. 4b), so verrastet die bzw. jede Kerbe 50 an der ihr benachbarten Nußbegrenzungswand 46. Damit ist der Eingriff des Endes 48 des Mitnehmerstifts 18 in der erforderlichen Nußtiefe t gewährleistet. Wird nun die Rosette 20 fest angeschlagen, indem ihre Nocken 24 in die Bohrungen 32 eingetrieben und mittels der Schrauben 27 befestigt werden, so schiebt sich das andere Ende 58 im Vierkantloch 14 tiefer hinein, wobei die Feder 52 zusammengepreßt wird (Fig. 5b). Dies bewirkt einen konstanten Andruck des Mitnehmerstifts 18 in die Nuß 40 hinein.

Fig. 6 bis Fig. 7b zeigen eine abgewandelte Bauform, bei welcher der Mitnehmerstift 18 mit seinem einen Ende 48 in einer Reduzierhülse 60 aufgenommen wird, die in das Vierkantloch 14 satt eingepaßt ist, wobei ein Flansch 62 sich auf dem Bund 15 des Griffhalses 12 abstützt. Zwischen der Reduzierhülse 60 und dem Mitnehmerstift 18 besteht eine Gleit-Reib-Passung derart, daß der im vormontierten Zustand (Fig. 7) weiter herausragende Stift 18 bei Krafteinwirkung mit seinem inneren Ende 48 tiefer in das Vierkantloch 14 hineingetrieben werden kann (Fig. 7b). Dazu ist die Reduzierhülse 60 innen zweckmäßig mit (in Fig. 7a angedeuteten) Vorsprüngen versehen, die eine elastisch-nachgiebige Hemmung der dennoch möglichen Gleitbewegung bewirken.

Die Erfindung ist nicht auf eine der vorbeschriebenen Ausführungsformen beschränkt, sondern vielfältig abwandelbar. Beispielsweise muß der Mitnehmerstift 18 nicht einstückig sein; er kann aus zwei gegengleichen Hälften zusammengesetzt sein, soferne nur an der definierten Stelle 36 der Längskanten 38, 39 jeweils Kerben 50 vorhanden sind. Auch kommen andere Federn 52 als gezeichnet in Betracht. Bei der Alternativ-Bauform ohne Axialfeder können die in der Reduzierhülse 60 nach innen gerichteten Vorsprünge als elastische Widerhaken, Rippen o.dgl. ausgebildet sein, die z.B. mit einer Quer-Riffelung des einen Mitnehmerstift-Endes 48 rastend zusammenwirken.

Festzuhalten ist, daß eine erfindungsgemäße Mitnehmerverbindung für Fenster- und Türbeschläge einen Anschlagkörper 20 hat, der eine Lagerbuchse 22 für den Hals 12 eines Griffs 10 aufweist und an einer Anschlagfläche 34 eines Fensterrahmens 30 bzw. einer Tür in Höhe einer innenliegenden Getriebenuß 38 oder Schloßnuß so montierbar ist, daß ein Vierkant 18 mit einem Ende 48 in einem Vierkantloch 14 des Griffhalses 12 verschieblich sitzt und beim Einstecken in die Lagerbuchse 22 mit seinem anderen Ende 58 formschlüssig in eine gegengleiche Aussparung 44 der Nuß 40 eingreift, wobei wenigstens eine Kerbe 50, Ausstanzung o.dgl. an der Nuß 40 verrastbar ist. Der Mitnehmerstift 18 hat unabhängig von der Rahmen- bzw. Türstärke d eine unveränderliche Länge ℓ. Wenigstens eine Kerbe 50, Ausstanzung o.dgl. ist an einer Kante 38; 39 des Mitnehmerstift 18 angeordnet und an einer Nußbegrenzungswand 46 verrastbar, insbesondere an deren Rand. Der Mitnehmerstift 18 sitzt bei einer bevorzugten Ausführungsform im Vierkantloch 14 unter Axialdruck einer Feder 52, speziell einer Schraubenfeder, die darin mit einem weiten Ende 54 verklemmbar ist und zweckmäßig mit einem engen Ende 56 auf einem Zapfen 19 des Mitnehmerstifts 18 klemmt. Alternativ kann letzterer reibschlüssig angeordnet sein, und zwar verschieblich in einer Reduzierhülse 60, die im Vierkantloch 14 des Halses 12 unter Preßpassung sitzt und sich an dessen stirnseitigem Bund 15 mit einem Flansch 62 axial abstützt. Die Innenkontur der z.B. aus Kunststoff bestehenden Reduzierhülse 60 ist auf den Querschnitt des Mitnehmerstifts 18 derart abgestimmt, daß dieser bei Krafteinwirkung verschiebbar ist, wozu die Hülse 60 nach innen gerichtete elastische Vorsprünge haben kann.

Sämtliche aus den Ansprüchen, der Beschreibung und der Zeichnung hervorgehenden Merkmale und Vorteile, einschließlich konstruktiver Einzelheiten und räumlicher Anordnungen, können sowohl für sich als auch in den verschiedensten Kombinationen erfindungswesentlich sein.

### Bezugszeichenliste

- d: Dicke / Stärke
- ℓ: Länge
- t: Nußtiefe

- 10: Griff
- 12: Griffhals
- 14: Vierkantloch
- 15: Bund
- 16: Bördelbuchse
- 18: Mitnehmerstift / Vierkant
- 19: Zapfen
- 20: Rosette
- 22: Lagerbuchse
- 24: Nocken
- 26: Schraublöcher
- 27: Schrauben
- 28: Abdeckplatte
- 30: Rahmenprofil
- 32: Lochbild / Bohrungen
- 34: Anschlagfläche
- 36: Stelle (an 18 / 58)
- 38: Kante
- 39: Kante
- 40: (Getriebe-)Nuß
- 42: Getriebe-Einsatz
- 43: Gewindelöcher
- 44: Aussparung / Vierkantloch
- 46: Nußbegrenzungswand
- 48: eines Ende (von 18)
- 50: Kerbe
- 52: Feder
- 54: weites Federende
- 56: enges Federende
- 58: anderes Ende (von 18)
- 60: Reduzierhülse
- 62: Flansch

## Patentansprüche

1. Mitnehmerverbindung für Fenster- und Türbeschläge mit einem Anschlagkörper, z.B. einer Rosette (20), der eine Lagerbuchse (22) für den Hals (12) eines Griffs (10) aufweist und an einer Anschlagfläche (34) eines Fensterrahmens (30) bzw. einer Tür in Höhe einer innenliegenden Getriebenuß (38) oder Schloßnuß so montierbar ist, daß ein als Vierkant ausgebildeter, mit einem Ende (48) in einem Vierkantloch (14) des Griffhalses (12) sitzender Mitnehmerstift (18) beim Einstecken in die Lagerbuchse (22) mit seinem anderen Ende (58) formschlüssig in eine gegengleiche Aussparung (44) der Nuß (40) eingreift,
**dadurch gekennzeichnet,**
• **daß** in dem Griffhals-Vierkantloch (14) das eine Ende (48) des Mitnehmerstifts (18) verschieblich eingesetzt ist,
• **daß** das andere Mitnehmerstift-Ende (58) an einer Stelle (36), die der maximalenTiefe (t) bis zur Nuß (40) entspricht, wenigstens eine Kerbe (50), Ausstanzung o.dgl. aufweist und
• **daß** letztere (50) an der Nuß (40) verrastbar ist.

2. Mitnehmerverbindung nach Anspruch 1, **dadurch gekennzeichnet,**
**daß** der Mitnehmerstift (18) unabhängig von der Dicke bzw. Stärke des jeweiligen Fensterrahmens (30) bzw. der jeweiligen Tür eine unveränderliche Länge (ℓ) hat.

3. Mitnehmerverbindung nach Anspruch 1 oder 2, **dadurch gekennzeichnet, daß** die Kerbe (50), Ausstanzung o.dgl. an einer Kante (38) des Mitnehmerstifts (18) angeordnet ist.

4. Mitnehmerverbindung nach einem der Ansprüche 1 bis 3, **dadurch gekennzeichnet, daß** wenigstens zwei Kerben (50), Ausstanzungen o.dgl. insbesondere an benachbarten Kanten (38, 39) des Mitnehmerstifts (18) vorhanden sind.

5. Mitnehmerverbindung nach einem der Ansprüche 1 bis 4, **dadurch gekennzeichnet, daß** die bzw. jede Kerbe (50), Ausstanzung o.dgl. an einer Nußbegrenzungswand (46) verrastbar ist, namentlich an deren Rand.

6. Mitnehmerverbindung nach einem der Ansprüche 1 bis 5, **dadurch gekennzeichnet, daß** der Mitnehmerstift (18) unter Zwischenlage einer Feder (52) im Vierkantloch (14) sitzt.

7. Mitnehmerverbindung nach Anspruch 6, **dadurch gekennzeichnet,**
**daß** die Feder (52) eine Druckfeder ist, vorzugsweise eine Schraubenfeder.

8. Mitnehmerverbindung nach Anspruch 6 oder 7, **dadurch gekennzeichnet, daß** die Feder (52) ein weites Ende (54) aufweist, das im Vierkantloch (14) verklemmbar ist.

9. Mitnehmerverbindung nach einem der Ansprüche 6 bis 8, **dadurch gekennzeichnet, daß** die Feder (52) ein enges Ende (56) aufweist, das auf einem Zapfen (19) des Mitnehmerstifts (18) verklemmbar ist.

10. Mitnehmerverbindung nach einem der Ansprüche 1 bis 5, **dadurch gekennzeichnet, daß** der Mitnehmerstift (18) unter Zwischenlage einer Reduzierhülse (60) reibschlüssig verschieblich im Vierkantloch (14) sitzt.

11. Mitnehmerverbindung nach Anspruch 10, **dadurch gekennzeichnet, daß** die Reduzierhülse (60) in den Griffhals (12) satt eingepaßt ist und sich an dessen stirnseitigem Bund mit einem Flansch (62) axial abstützt.

12. Mitnehmerverbindung nach Anspruch 10 oder 11, **dadurch gekennzeichnet, daß** die Innenkontur der Reduzierhülse (60) auf den Querschnitt des Mitnehmerstifts (18) derart abgestimmt ist, daß dieser bei Krafteinwirkung verschiebbar ist.

13. Mitnehmerverbindung nach einem der Ansprüche 10 bis 12, **dadurch gekennzeichnet, daß** die Reduzierhülse (60) nach innen gerichtete, insbesondere elastische Vorsprünge aufweist.

14. Mitnehmerverbindung nach einem der Ansprüche 10 bis 13, **dadurch gekennzeichnet, daß** die Reduzierhülse (60) ein Kunststoff-Spritzgußteil ist.

## Claims

1. Driver connection for window and door mountings with a mounting body, e. g. a rosette (20), which comprises a bearing bush (22) for the neck (12) of a handle (10) and is adapted to be mounted on a mounting face (34) of a window frame (30) or a door at the height of an inner gear nut (38) or lock nut so that a square-type driver pin (18) sitting with one end (48) in a square hole (14) of the handle neck (12) on insertion into the bearing bush (22) engages with its other end (58) in a form-locking manner into a diametrically opposed recess (44) of the nut (40),
wherein
• the one end (48) of the driver pin (18) is displaceably inserted into the square hole (14) of the handle neck,
• the other end (58) of the driver pin comprises at least one notch (50), cut-out, or the like at a position (36) corresponding to the maximum depth (t) of the nut (40), and
• said notch (50), cut-out, or the like is adapted to be locked on the nut.

2. Driver connection according to claim 1, wherein
the driver pin (18) has an invariable length (I), irrespective of the thickness of the particular window frame (30) or the particular door.

3. Driver connection according to claim 1 or 2, wherein
the notch (50), cut-out, or the like is arranged on an edge (38) of the driver pin (18).

4. Driver connection according to any one of claims 1 to 3, wherein
at least two notches (50), cut-outs, or the like are provided in particular on adjacent edges (38, 39) of the driver pin (18).

5. Driver connection according to any one of claims 1 to 4, wherein
the/each notch (50), cut-out, or the like is adapted to be locked on a boundary wall of the nut (46), namely on its border.

6. Driver connection according to any one of claims 1 to 5, wherein
the driver pin (18) is received in the square hole (14) with an intermediately disposed spring (52).

7. Driver connection according to claim 6, wherein
the spring (52) is a pressure spring, preferably a helical spring.

8. Driver connection according to claim 6 or 7, wherein
the spring (52) comprises a broad end (54) which is adapted to be clamped in the square hole (14).

9. Driver connection according to any one of claims 6 to 8, wherein
the spring (52) comprises a narrow end (56) which is adapted to be clamped on a stud (19) of the driver pin (18).

10. Driver connection according to any one of claims 1 to 5, wherein
the driver pin (18) is displaceably received in the square hole (14) by friction fit, with an intermediately disposed reducing bush (60).

11. Driver connection according to claim 10, wherein
the reducing bush (60) is snugly fitted into the handle neck (12) and the flange (62) of said reducing bush (60) axially abuts the collar on the front side of the handle neck (12).

12. Driver connection according to claim 10 or 11, wherein
the inner contour of the reducing bush (60) is adapted to the cross section of the driver pin (18) so that the latter can be displaced by applying a force on it.

13. Driver connection according to any one of claims 10 to 12, wherein
the reducing bush (60) comprises inwards directed, in particular elastic projections.

14. Method according to any one of claims 10 to 13, wherein
the reducing bush (60) is an injection moulded plastic part.

## Revendications

1. Connexion d'un entraîneur pour des ferrures de fenêtre et de porte avec un corps de montage, p. ex. une rosette (20), comprenant un coussinet (22) pour le cou (12) d'une poignée (10) et adapté pour être monté sur une face de montage (34) du cadre d'une fenêtre (30) ou d'une porte à la hauteur d'un fouillot de transmission (38) ou de serrure situé à l'intérieur de manière à ce qu'une tige d'entraînement (18) du type tige carrée qui est logée avec un bout (48) dans un trou carré (14) du cou de poignée (12) s'engage lors de son insertion dans le coussinet (22) avec son autre bout (58) par complémentarité de forme dans un évidement (44) diamétralement opposé du fouillot (40), **caractérisée en ce que**
• l'un bout (48) de la tige d'entraînement (18) est inséré dans le trou carré (14) du cou de poignée de manière à être déplaçable,
• l'autre bout (58) de la tige d'entraînement comporte au moins une encoche (50), coupure, ou similaire à un endroit (36) qui correspond à la profondeur maximale (t) du fouillot (40),
• ladite encoche (50), coupure, ou similaire est adaptée pour s'enclencher avec le fouillot (40).

2. Connexion d'un entraîneur selon la revendication 1,
**caractérisée en ce que** la longueur (I) de la tige d'entraînement (18) est invariable, quelle que soit l'épaisseur du cadre de fenêtre (30) respectif ou de la porte respective.

3. Connexion d'un entraîneur selon la revendication 1 ou 2,
**caractérisée en ce que** l'encoche (50), la coupure, ou similaire est disposée sur une arête (38) de la tige d'entraînement (18).

4. Connexion d'un entraîneur selon l'une des revendications 1 à 3,
**caractérisée en ce qu'**au moins deux encoches (50), coupures, ou similaires sont particulièrement prévues sur des arêtes adjacentes (38, 39) de la tige d'entraînement (18).

5. Connexion d'un entraîneur selon l'une des revendications 1 à 4,
**caractérisée en ce que** la/chaque encoche (50), coupure, ou similaire est adaptée pour s'enclencher avec une paroi de délimitation du fouillot (46), notamment avec son bord.

6. Connexion d'un entraîneur selon l'une des revendications 1 à 5,
**caractérisée en ce que** la tige d'entraînement (18) est logée dans le trou carré (14) avec un ressort intermédiaire (52).

7. Connexion d'un entraîneur selon la revendication 6,
**caractérisée en ce que** le ressort (52) est un ressort de pression, préférablement un ressort hélicoïdal.

8. Connexion d'un entraîneur selon la revendication 6 ou 7,
**caractérisée en ce que** le ressort (52) comporte un bout large (54) adapté pour s'enclencher dans le trou carré (14).

9. Connexion d'un entraîneur selon l'une des revendications 6 à 8,
**caractérisée en ce que** le ressort (52) comporte un bout étroit (56) adapté pour s'accrocher à un tenon (19) de la tige d'entraînement (18).

10. Connexion d'un entraîneur selon l'une des revendications 1 à 5,
**caractérisée en ce que** la tige d'entraînement (18) est tenue dans le trou carré (14) par friction, de manière à être deplaçable, et avec une douille de réduction intermédiaire (60).

11. Connexion d'un entraîneur selon la revendication 10,
**caractérisée en ce que** la douille de réduction (60) est étroitement insérée dans le cou de poignée (12) et s'appuie axialament contre l'épaulement sur la face dudit cou de poignée (12) avec une collerette (62).

12. Connexion d'un entraîneur selon la revendication 10 ou 11,
**caractérisée en ce que** le contour intérieur de la douille de réduction (60) est adapté à la section de la tige d'entraînement (18) pour la rendre déplaçable sous l'effet d'une force.

13. Connexion d'un entraîneur selon l'une des revendications 10 à 12,
**caractérisée en ce que** la douille de réduction (60) comporte des saillies orientées vers l'intérieur, en particulier élastiques.

14. Connexion d'un entraîneur selon l'une des revendications 10 à 13,
**caractérisée en ce que** la douille de réduction (60) est une pièce moulée par injection en matière plastique.
